# EUROPÄISCHE PATENTSCHRIFT

(11) **EP 1 261 240 B1**
(45) Veröffentlichungstag und Bekanntmachung des Hinweises auf die Patenterteilung: **16.06.2004**
(21) Anmeldenummer: 02005923.4
(22) Anmeldetag: 14.03.2002
(51) Int. Cl.: H05B 41/288

(54) **Betriebsgerät für Entladungslampen mit sicherer Zündung**
Apparatus for discharge lamps with safe ignition
Appareil pour des lampes à décharge avec un allumage sûr

(30) Priorität: 18.05.2001 DE 10124636
(43) Veröffentlichungstag der Anmeldung: 27.11.2002
(73) Patentinhaber: Patent-Treuhand-Gesellschaft für elektrische Glühlampen mbH, 81543 München (DE)
(72) Erfinder: Raiser, Franz, Dr., 80689 München (DE); Reiter, Bernhard, 81541 München (DE)

(56) Entgegenhaltungen:
- EP-A- 0 351 012
- EP-A- 0 831 678
- DE-A- 2 705 969
- US-A- 4 544 863

## Beschreibung

### Technisches Gebiet

Die Erfindung geht aus von einem Betriebsgerät für Entladungslampen gemäß dem Oberbegriff des Anspruchs 1. Insbesondere behandelt die Erfindung die Zündung dieser Lampen.

### Stand der Technik

Betriebsgeräte für Entladungslampen, im folgenden kurz Lampen genannt, besitzen nach dem Stand der Technik einen Wechselspannungsgenerator, der über einen Lastkreis mit einer oder mehreren Lampen verbunden ist. Verbreitet ist die Ausführung des Wechselspannungsgenerators als Halb- oder Vollbrückenwechselrichter mit elektronischen Schaltern, wodurch der Wechselspannungsgenerator eine rechteckförmige Quellspannung *U*q abgibt. Der Lastkreis besteht im wesentlichen aus einem Reaktanznetzwerk. Seine Aufgabe besteht unter anderem darin, die Quellimpedanz des Wechselspannungsgenerator in einen zum Betrieb von Lampen erforderlichen Wert zu transformieren.

Insbesondere zum Betrieb von Niederdrucklampen übernimmt der Lastkreis auch die Aufgabe der Zündung dieser Lampen. Dazu wird der Lastkreis so ausgeführt, dass er eine Resonanz aufweist. Das bedeutet, dass der Lastkreis in der Lage ist, bei Anregung mit seiner Resonanzfrequenz *fres* am Ausgang eine hohe Spannung zu erzeugen, die geeignet ist eine Lampe zu zünden. Im einfachsten Fall besteht der Lastkreis aus einer Serienschaltung einer Induktivität L und einer Kapazität C. Diese Schaltung weist eine Resonanzfrequenz *fres* bei 1/2π$\sqrt{\text{LC}}$auf. Eine Lampe ist parallel zur Kapazität C geschaltet. Speist der Wechselspannungsgenerator eine rechteckförmige Quellspannung *Uq* mit einer Grundfrequenz bei der Resonanzfrequenz *fres* in den Lastkreis ein, so ergibt sich eine Spannungsüberhöhung an der Kapazität C, die zur Zündung der Lampe führt. Für die Periodendauer *Tper* der Quellspannung *Uq* wird demnach nach dem stand der Technik folgende Bedingung angestrebt: *Tper* · *fres* = 1. Für das Taktverhältnis, der Quellspannung *Uq* wird ein Wert von 0,5 angestrebt. Das Tastverhältnis ist das Verhältnis von Pulsdauer *Tpuls* zu Pulspause der rechteckförmigen Quellspannung *Uq*.

Ein Problem bei der Zündung der Lampen auf die oben beschriebene Art besteht darin, dass die Grundfrequenz der vom Wechselspannungsgenerator abgegebenen Quellspannung *Uq* genau eingestellt werden muss, da die Resonanz des Lastkreises im allgemeinen schmalbandig ist. Die Resonanzfrequenz *fres* muss mit einer Genauigkeit getroffen werden, die unter 1% liegt, da sonst nicht genügend Spannungsüberhöhung an der Kapazität C für eine sichere Zündung der Lampe auftritt. Weist die Resonanz des Lastkreises eine hohe Güte auf, so kann ein Problem auch dadurch entstehen, dass die Resonanzfrequenz *fres* zu genau getroffen wird. Es können in diesem Fall im Betriebsgerät Strom- und Spannungsamplituden auftreten, die zur Zerstörung von Bauteilen führen.

Zur Realisierung des Wechselspannungsgenerators sind sog. selbsterregte Generatoren bekannt. Bei diesen wird das Ansteuersignal für die elektronischen Schalter des Wechselspannungsgenerators aus dem Laststrom gewonnen. Dadurch ergibt sich ein selbstregulierender Effekt, der die Frequenz der Quellspannung *Uq*, die der Wechselspannungsgenerator abgibt, in die Nähe der Resonanzfrequenz *fres* legt. In der Schrift DE 27 05 969 (Komrumpf) ist eine Schaltungsanordnung beschrieben, die solche Eigenschaften aufweist. Das dort aufgeführte Ausführungsbeispiel stellt eine Frequenz des Wechselspannungsgenerators ein, der bei einem Drittel der Resonanzfrequenz liegt. Derartige, selbsterregte Generatoren erlauben jedoch nur beschränkte Eingriffsmöglichkeiten zur Regelung des Lampenbetriebs, weshalb sog. fremderregte Generatoren immer häufiger eingesetzt werden. Bei fremderregten Generatoren erzeugt ein unabhängiger Oszillator das Ansteuersignal für die elektronischen Schalter des Wechselspannungsgenerators. Unabhängig bedeutet, dass im Gegensatz zu selbsterregten Generatoren eine Schwingung erzeugt werden kann, die unabhängig von Größen wie Laststrom oder Lastspannung ist.

Im Stand der Technik werden mehrere Lösungen vorgeschlagen, die das Ziel haben, die Frequenz eines o. g. unabhängigen Oszillators so einzustellen, dass die Lampe sicher gezündet wird.

In der Schrift EP 0 351 012 (Wong) wird vorgeschlagen, die Frequenz des unabhängigen Oszillators auf einen Wert einzustellen, der über der Resonanzfrequenz *fres* liegt und dann kontinuierlich abzusenken, bis die Resonanzfrequenz *fres* getroffen wird. Damit ergibt sich aber das Problem, dass einerseits die Änderung der Frequenz des unabhängigen Oszillators nicht zu schnell sein darf, damit sich die Resonanz im Lastkreis ausbilden kann, andererseits aber die Zündung der Lampe möglichst schnell erfolgen soll, damit vorgeheizte Wendeln einer Lampe bis zur Zündung nicht wieder abkühlen.

In der Schrift EP 0 831 678 (Nerone) wird vorgeschlagen, dass eine geschlossene Regelschleife die Frequenz des unabhängigen Oszillators derart regelt, dass sich an der Lampe die gewünschte Zündspannung einstellt. Da, wie oben erwähnt, die Resonanz des Lastkreises schmalbandig ist, ist der Aufwand für die vorgeschlagene Regelung erheblich.

In der Schrift US 4,544,863 (Hashimoto) wird ein Bereich für die Resonanzfrequenz eines Sereinresonanzkreises in Bezug auf eine Frequenz einer Ausgangsspannung angegeben. Die Resonanzfrequenz des Sereinresonanzkreises soll demnach doppelt bis zehnmal so hoch sein wie die Frequenz der Ausgangsspannung.

Ein weiteres Problem entsteht dadurch, dass der unabhängige Oszillator immer häufiger in Digitaltechnik ausgeführt ist. Dies kann in Form eines Microcontrollers geschehen. Die Digitaltechnik bedingt, dass der unabhängige Oszillator nicht mehr jede beliebige Frequenz erzeugen kann. Es sind nur diskrete Frequenzen erzeugbar, die durch ein festes Raster vorgegeben sind. Um die Resonanzfrequenz *fres* mit genügender Genauigkeit zu treffen, muss ein hoher Aufwand getrieben werden, damit das vorgegebene Raster eine ausreichend hohe Auflösung für die erzeugbaren Frequenzen zulässt.

### Darstellung der Erfindung

Es ist Aufgabe der vorliegenden Erfindung, eine Betriebsgerät gemäß dem Oberbegriff des Anspruchs 1 bereitzustellen, das eine zuverlässige Zündung von Entladungslampen mit geringem Aufwand ermöglicht.

Diese Aufgabe wird bei einem Betriebsgerät mit den Merkmalen des Oberbegriffs des Anspruchs 1 durch die Merkmale des kennzeichnenden Teils des Anspruchs 1 gelöst. Besonders vorteilhafte Ausgestaltungen finden sich in den abhängigen Ansprüchen.

Wie oben ausgeführt erzeugt ein Wechselspannungsgenerator zur Zündung von Lampen eine rechteckförmige Quellspannung *Uq* deren Grundfrequenz nahe der Resonanzfrequenz *fres* liegt. Nach dem Stand der Technik liegt diese Quellspannung *Uq*, nachdem sie eingeschaltet wurde, kontinuierlich während des ganzen Zündvorgangs an. Beim Einschalten dieser Quellspannung *Uq* zeigt sich ein Einschwingvorgang, der an der Lampe eine transiente Überspannung ausbildet. Diese weist zwar eine Amplitude auf, die zur Zündung der Lampe genügt, jedoch ist sie zu kurz, um eine Zündung zu bewirken. Die vorliegende Erfindung nutzt die transiente Überspannung, indem erfindungsgemäß in periodischer Abfolge Einschwingvorgänge ausgelöst werden. Dazu erzeugt der Wechselspannungsgenerator eine rechteckförmige Quellspannung *Uq* für deren Periodendauer *Tper* erfindungsgemäß folgende Bedingung angestrebt wird: *Tper · fres = n*, wobei *n* eine natürliche Zahl größer 1 ist. Um eine für die Zündung der Lampe eine genügend hohe Spannung zu erzielen, muss für die Pulsdauer *Tpuls* der Quellspannung *Uq* erfindungsgemäß folgende Bedingung erfüllt sein: 0,3 ≤ *Tpuls · fres* < 1.

Der Vorteil des erfindungsgemäßen Verlaufs der Quellspannung *Uq* liegt darin begründet, dass die Anforderung an die Genauigkeit des unabhängigen Oszillators um mindestens den Faktor 2 reduziert ist. D. h. die oben aufgeführte erfindungsgemäße Bedingung *Tper* · *fres = n* muss nur näherungsweise erfüllt werden. Näherungsweise bedeutet in diesem Zusammenhang, dass die Bedingung mit einer Genauigkeit von 3% erfüllt wird. Für größere Werte von *n* genügt sogar noch eine geringere Genauigkeit.

Ein weiterer Vorteil des erfindungsgemäßen Verlaufs der Quellspannung *Uq* besteht darin, dass durch die Wahlmöglichkeit für *Tper* und *Tpuls* die Energie eingestellt werden kann, die der Wechselspannungsgenerator in den Lastkreis einspeist. Damit kann verhindert werden, dass bei einer Anregung des Lastkreises bei genau seiner Resonanzfrequenz, Bauteile beschädigt werden.

Für große Werte von n wird der beschriebene Einschwingvorgang nur selten ausgelöst: Dabei kann es vorkommen, dass die Lampe nicht mehr sicher gezündet wird. Es hat sich herausgestellt, dass bei einem Wert von *n* = 3 eine sichere Zündung der Lampe gewährleistet ist.

Der erfindungsgemäße Verlauf der Quellspannung *Uq* wird bevorzugt in einen Lastkreis eingespeist, der eine Serienschaltung einer Induktivität und einer Kapazität enthalt. Dies bedeutet den geringsten Aufwand für die Realisierung der gewünschten Resonanz.

Bevorzugt wird der erfindungsgemäße Verlauf der Quellspannung *Uq* von einem unabhängigen Oszillator erzeugt, da, wie oben erläutert, damit eine einfache Möglichkeit besteht den Verlauf der Quellspannung *Uq* zu beeinflussen.

Besonders vorteilhaft ist die Realisierung des unabhängigen Oszillators in Digitaltechnik. Nur durch Verändern von Registerinhalten kann damit der Verlauf der Quellspannung *Uq* modifiziert werden. Durch Einsatz eines Microcontrollers ist dies durch bloße Softwareänderung möglich.

Der Aufwand für die Realisierung des erfindungsgemäßen Wechselspannungsgenerators ist dann sehr gering, wenn darin enthaltene elektronische Schalter direkt vom unabhängigen Oszillator angesteuert werden können.

### Beschreibung der Zeichnungen

Im folgenden soll die Erfindung anhand eines Ausführungsbeispiels näher erläutert werden. Es zeigen:
- Figur 1: ein Schaltbild eines erfindungsgemäßen Betriebsgeräts
- Figur 2: erfindungsgemäße Spannungsverläufe eines Betriebsgeräts nach Fig. 1

In Fig. 1 ist ein Schaltbild eines erfindungsgemäßen Betriebsgeräts dargestellt. Der Wechselspannungsgenerator ist als Halbbrückenwechselrichter ausgeführt. Er besteht aus der Serienschaltung der elektronischen Schalter S 1 und S2, die von einem unabhängigen Oszillator OSC angesteuert werden. Die Serienschaltung der elektronischen Schalter S1 und S2 ist zur Energieversorgung an eine Gleichspannungsquelle UDC angeschlossen. Bezugspotenzial ist das Potenzial M, das mit einem Anschluss der Gleichspannungsquelle UDC verbunden ist. An der Verbindungsstelle der elektronischen Schalter S1 und S2 befindet sich der Ausgang des Wechselspannungsgenerators, wo die Quellspannung *Uq* anliegt. Zwischen Quellspannung *Uq* und Bezugspotenzial M ist der Lastkreis geschaltet. Er besteht aus der Serienschaltung eines Koppelkondensators Cb einer Induktivität L und einer Kapazität C. Der Koppelkondensator Cb dient zum Abkoppeln des Gleichanteils der Quellspannung *Uq*. Die Induktivität L und die Kapazität C bilden eine Serienresonanz mit der Resonanzfrequenz *fres* aus. Parallel zur Kapazität C liegt der Ausgang des Lastkreises, an dem eine Lampe Lp angeschlossen ist. Dort wird auch eine Lampenspannung *ULp* abgegriffen.

In Fig. 2 ist der erfindungsgemäße zeitliche Verlauf der Quellspannung *Uq* und der Lampenspannung *ULp* während der Zündung der Lampe Lp dargestellt. Die Quellspannung *Uq* weist einen rechteckförmigen Verlauf mit einer Periodendauer *Tper* und einer Pulsdauer *Tpuls* auf. Die Amplitude beträgt 375V. Dies entspricht dem Wert der Spannung, den die Gleichspannungsquelle UDC liefert. Der Verlauf der Spannung *ULp* zeigt einen sinusförmigen Verlauf, deren Frequenz der Resonanzfrequenz *fres* entspricht. Deutlich ist die Spannungsüberhöhung zu erkennen, die bei jedem Puls der Quellspannung *Uq* auftritt. Die Spitzenspannung der Lampenspannung *ULp* beträgt ca. 1000V und ist zur Zündung einer Niederdruckentladungslampe geeignet. Mit Schwingkreisen höherer Güte lässt sich eine höhere Spannung realisieren, die ggf. zur Zündung von Hochdruckentladungslampen geeignet ist.

In Betriebsgeräten für Niederdruckentladungslampen sind typische Werte für die Induktivität L 2mH und für die Kapazität C 10nF. Diese Werte liegen den Spannungsverläufen in Fig. 2 zugrunde. Daraus berechnet sich eine Resonanzfrequenz *fres* von 35,5 kHz. Die Periodendauer *Tper* beträgt im dargestellten Beispiel 87µs. Das Produkt aus der Periodendauer *Tper* und der Resonanzfrequenz *fres* beträgt somit 3,08. Dieses Ergebnis liegt mit einer 3% Genauigkeit bei der natürlichen Zahl 3. Die Pulsdauer *Tpuls* beträgt im dargestellten Beispiel 10,7µs. Dieser Wert liegt im geforderten Bereich zwischen 0,3/*fres* (im Beispiel 8,4µs) und 1/ *fres* (im Beispiel 28µs).

## Patentansprüche

1. Betriebsgerät für Entladungslampen (Lp) mit folgenden Merkmalen:
- ein Lastkreis, der einen Eingang besitzt, der mit einem Wechselspannungsgenerator verbunden ist, der eine rechteckförmige Quellspannung *Uq* mit einer Periodendauer *Tper* und einer Pulsdauer *Tpuls* abgibt,
- der Lastkreis besitzt einen Ausgang, der mit Entladungslampen (Lp) verbindbar ist,
- der Lastkreis weist eine Resonanz auf, bei einer Resonanzfrequenz *fres*, die bewirkt, dass die Spannung am Ausgang (ULp), größer sein kann, als die Spannung am Eingang (Uq),
**dadurch gekennzeichnet, dass**
zur Zündung von Entladungslampen (Lp) der Wechselspannungsgenerator eine Quellspannung *Uq* abgibt, deren Periodendauer *Tper* multipliziert mit der Resonanzfrequenz *fres* des Lastkreises näherungsweise eine natürliche Zahl *n* ergibt, die größer als 1 ist und
deren Pulsdauer *Tpuls* in einem Bereich liegt, der durch folgende Bedingung beschrieben wird:$\frac{\text{0,3}}{\text{fres}} \text{≤} \text{Tpuls} \text{<} \frac{\text{1}}{\text{fres}}$

2. Betriebsgerät gemäß Anspruch 1, **dadurch gekennzeichnet, dass** die natürliche Zahl *n* gleich 3 ist.

3. Betriebsgerät gemäß Anspruch 1, **dadurch gekennzeichnet, dass** der Lastkreis einen Serienschwingkreis bestehend aus Serienschaltung einer Induktivität (L) und einer Kapazität (C) enthält.

4. Betriebsgerät gemäß Anspruch 1, **dadurch gekennzeichnet, dass** der Wechselspannungsgenerator einen unabhängigen Oszillator (OSC) enthält.

5. Betriebsgerät gemäß Anspruch 4, **dadurch gekennzeichnet, dass** der unabhängige Oszillator (OSC) in Digitaltechnik realisiert ist.

6. Betriebsgerät gemäß Anspruch 5, **dadurch gekennzeichnet, dass** der Wechselspannungsgenerator elektronische Schalter (S1, S2) enthält, die von dem Signal angesteuert werden, das der unabhängige Oszillator (OSC) erzeugt.

## Claims

1. Appliance for discharge lamps (Lp) having the following features:
- a load circuit which has an input which is connected to an AC voltage generator, which emits a square-wave source voltage Uq with a period duration Tper and a pulse duration Tpulse,
- the load circuit has an output, which can be connected to discharge lamps (Lp),
- the load circuit has a resonance point at a resonant frequency fres, which means that the voltage at the output (ULp) may be greater than the voltage at the input (Uq),
**characterized in that**
in order to start discharge lamps (Lp), the AC voltage generator emits a source voltage Uq whose period duration Tper multiplied by the resonant frequency fres of the load circuit produces approximately a natural number n which is greater than 1, and
whose pulse duration Tpulse is in a range which is described by the following condition:$\frac{\text{0.3}}{\text{fres}} \text{≤ Tpulse ≤} \frac{\text{1}}{\text{fres}}$

2. Appliance according to Claim 1, **characterized in that** the natural number n is equal to 3.

3. Appliance according to Claim 1, **characterized in that** the load circuit contains a series tuned circuit comprising an inductance (L) and a capacitance (C) connected in series.

4. Appliance according to Claim 1, **characterized in that** the AC voltage generator contains an independent oscillator (OSC).

5. Appliance according to Claim 4, **characterized in that** the independent oscillator (OSC) uses digital technology.

6. Appliance according to Claim 5, **characterized in that** the AC voltage generator contains electronic switches (S1, S2) which are driven by the signal which the independent oscillator (OSC) produces.

## Revendications

1. Appareil pour faire fonctionner des lampes (Lp) à décharge comportant les caractéristiques suivantes :
- un circuit de charge, qui a une entrée reliée à un générateur de tension alternative, qui donne une tension *Uq* de source rectangulaire d'une période *Tper* et d'une durée *Tpuls* d'impulsion,
- le circuit de charge a une sortie qui peut être reliée à des lampes (Lp) de décharge,
- le circuit de charge a une résonance à une fréquence *fres* de résonance qui fait que la tension à la sortie (ULp) peut être plus grande que la tension à l'entrée (Uq),
**caractérisé en ce que**
pour l'allumage de lampes (Lp) à décharge, le générateur de tension alternative donne une tension *Uq* de source dont la période *Tper* multipliée par la fréquence *fres* de résonance du circuit de charge donne approximativement un nombre *n* naturel qui est supérieur à 1 et
dont la durée *Tpuls* des impulsions est dans un domaine qui est décrit par la condition suivante :$\frac{\text{0,3}}{\text{fres}} \text{≤} \text{Tpuls} \text{<} \frac{\text{1}}{\text{fres}}$

2. Appareil pour le fonctionnement suivant la revendication 1, **caractérisé en ce que** le nombre *n* naturel est égal à 3.

3. Appareil pour le fonctionnement suivant la revendication 1, **caractérisé en ce que** le circuit de charge comporte un circuit oscillant série constitué d'une circuit série, d'une inductance (L) et d'une capacité (C).

4. Appareil pour le fonctionnement suivant la revendication 1, **caractérisé en ce que** le générateur de tension alternative comporte un oscillateur (OSC) indépendant.

5. Appareil pour le fonctionnement suivant la revendication 4, **caractérisé en ce que** l'oscillateur (OSC) indépendant est réalisé en technique numérique.

6. Appareil pour le fonctionnement suivant la revendication 5, **caractérisé en ce que** le générateur de tension alternative comporte des interrupteurs (S1, S2) électroniques qui sont commandés par le signal produit par l'oscillateur (OSC) indépendant.
